# EUROPÄISCHE PATENTSCHRIFT

(11) **EP 0 864 386 B1**
(45) Veröffentlichungstag und Bekanntmachung des Hinweises auf die Patenterteilung: **06.06.2001**
(21) Anmeldenummer: 98600002.4
(22) Anmeldetag: 19.01.1998
(51) Int. Cl.: B21F 1/00, B21D 11/06

(54) **Methode und Vorrichtung zur Produktion von Spiralen aus Draht, Betonstahl oder einem metallischen Rohr**
Method and device for the production of spirals from wire, reinforcing steel or metallic tube
Procédé et dispositif pour la fabrication de spiraux en fil métallique, en acier à béton ou en tube métallique

(30) Priorität: 14.02.1997 GR 97100052
(43) Veröffentlichungstag der Anmeldung: 16.09.1998
(73) Patentinhaber: EUROBEND SA, 13671 Menidi, Athen (GR)
(72) Erfinder: Karagiannis, Kostas, 11852 Athen (GR)

(56) Entgegenhaltungen:
- EP-A- 0 374 465
- WO-A-93/24254
- US-A- 4 412 438
- US-A- 4 723 431

## Beschreibung

Bei der Erfindung handelt es sich um ein Verfahren und eine Vorrichtung zur Produktion von Spiralen aus Draht, Betonstahl oder einem metallischen Rohr, beliebigen Querschnittes mit nicht nur identischen, sondern auch unterschiedlichen Windungsformen.

Spiralen dieser Art aus Draht, Betonstahl oder einem metallischen Rohr werden mit Hilfe gewöhnlicher Biegevorrichtungen hergestellt, wobei der Draht, der Betonstahl oder das metallische Rohr zuerst um eine Länge, die gleich der Länge der einen Seite des Spiralquerschnittes ist, vorgeschoben und anschliessend nachdem der Vorschub gestoppt wird, um den nötigen Winkel gebogen wird. Durch aufeinanderfolgende Wiederholungen dieser Prozedur wird die gewünschte Spirale hergestellt. Der Nachteil dieser Methode ist, dass die Herstellung der Spirale mit zunehmenden Abmessungen, Länge und Gewicht aus folgenden Gründen immer schwieriger wird; Ab einer bestimmten Länge kann die vorgeschobene Spirale aufgrund des Eigengewichtes die bereits Produzierte nicht mehr schieben. Der Draht, Betonstahl oder das metallische Rohr schiebt die bereits produzierte Spirale bis zu dem Punkt, an dem aufgrund von Reibungen und des Eigengewichtes plastische Verformungen stattfinden. Ausserdem ist es sehr schwer mit dieser Methode komplizierte Windungsformen, wie (Z) und (I) in Zeichnung 3, herzustellen. Gewöhnlich Spiralen mit solchen komplizierten Windungsformen werden mit handgetriebenen Biegewerkzeugen unter grossem Zeit- und Arbeitsaufwand hergestellt.

Eine andere Methode ist in WO-A-9324254 beschrieben. Die Spiralen werden nach unten hergestellt und von einer Sammelvorrichtung aufgenommen. Die Biegeeinheit ist fest auf dem Rahmen der Maschine montiert und die Sammelvorrichtung wird in zwei Richtungen auf der horizontalen Ebene bewegt, damit die schon produzierte Spirale die Bewegung der gerade hergestellten Seite oder der gerade in der Biegevorrichtung gebogenen Seite der Spirale folgt. Die Sammelvorrichtung wird in einer grossen Fläche bewegt, die beweglichen Tische werden sehr stabil gebaut, und die Bewegung der Sammelvorrichtung wird langsam. Die Methode führt zu langsamer Maschine mit kleiner Produktivität.

Es ist offensichtlich, dass diese Produktionsmethoden schlechte Produktqualität, niedrige Produktivität und hohe Produktionskosten zur Folge haben.

Ziel der Erfindung ist die oben beschriebenen Probleme zu lösen, indem sie eine einfache und schnelle Methode bietet, die die automatisierte Herstellung von qualitativen Spiralen aus Draht, Betonstahl oder einem metallischen Rohr beliebigen Querschnittes erlaubt.

Dieses Ziel wird durch ein Verfahren gemäss Anspruch 1 oder durch eine Vorrichtung gemäss Anspruch 2 erreicht.

Gegenstand der Erfindung ist eine Vorrichtung, die die automatische Herstellung von Spiralen aus Draht, Betonstahl oder einem metallischen Rohr, mit nicht nur identischen sondern auch unterschiedlichen Windungsformen möglich macht, zu bieten und die einfach in der Konstruktion, zuverlässig in der Funktionalität mit hoher Produktivität und leicht zu bedienen ist.

Die Erfindung bietet eine Methode zur Herstellung von Spiralen aus Draht, Betonstahl oder einem metallischem Rohr, mit nicht nur identischen sondern auch unterschiedlichen Windungsformen, die dadurch gekennzeichnet ist, dass die bereits produzierte Spirale nach unten fällt, von einer geeigneten Vorrichtung aufgenommen wird und gleichzeitig die Bewegungen und die Wege der in dem Augenblick in Produktion befindlichen Windungen folgt. Ferner ist sie dadurch gekennzeichnet, dass das Biegen gleichzeitig mit dem Vorschieben des Drahtes, Betonstahls oder des metallischen Rohres stattfinden kann. Die Erfindung bietet auch die Vorrichtung, die diese Methode verwirklicht.

*Ausführlicher:* Die Erfindung bietet eine Methode zur Herstellung von Spiralen aus Draht, Betonstahl oder einem metallischen Rohre beliebigen Querschnittes, mit nicht nur identischen sondern auch unterschiedlichen Windungsformen die dadurch gekennzeichnet ist, dass die bereits produzierten Windungen von einer geeigneten Sammelvorrichtung aufgenommen werden, die zusammen mit ihnen die Vorschub- und Biegebewegungen der in Produktion befindlichen Windungen folgt. Auf dieser Weise erfolt das Auffangen der bereits produzierten Windungen und somit wird die Produktion der Spirale überhaupt möglich.

Die Methode bietet ferner eine Sammelvorrichtung, dessen Fassungsvermögen variabel und den Abmessungen der bereits produzierten Windungen anpassbar ist, in einer Weise, die das optimale Tragen der og. Windungen gewährleistet und wie oben erwähnt überhaupt die Produktion der Spirale ohne Einschränkungen, mit einer hohen Produktionsgeschwindigkeit möglich macht, was eine hohe Produktivität, dank der ökonomisch-technisch orientierten Methode und dem wirtschaftlichen Einsatz der oben genannten Methode zur Folge hat.

Ferner wird die Methode im Sinne der Erfindung dadurch gekennzeichnet, dass die Windungen der Spirale nach unten produziert werden und mit Hilfe der Gravitation in eine Sammelvorrichtung gelangen, so dass die Produktionsebene, in der die neuen Windungen entstehen, von den bereits produzierten frei gehalten wird.

Zusätzlich wird die Methode im Sinne der Erfindung dadurch gekennzeichnet, dass der Vorschub und das Biegen des Drahtes, Betonstahls oder des metallischen Rohres gleichzeiting stattfinden und synchronisiert mit diesen Bewegungen bewegt sich auch die Sammelvorrichtung, so dass es die neu produzierten Windungen auffängt. Auf diese Art und Weise wird die Spiralproduktion optimiert, nachdem die zur Spiralproduktion mit beliebigen Windungsformen nötigen Bewegungen sowohl der Sammel- als auch der Biegevorrichtung auf ein Minimum reduziert werden.

Die Merkmale der Vorrichtung im Sinne der Erfindung werden verständlich durch die unten stehende Beschreibung einer der möglichen Realisierung. Eine solche Realisierung wird unten dargestellt mit Bezügen auf Zeichnungen, die nur diese eine besondere Realisierung der Vorrichtung zur Herstellung von Spiralen aus Draht, Betonstahl oder einem metallischen Rohr beliebigen Querschnittes mit nicht nur identischen, sondern auch unterschiedlichen Windungsformen, beschreiben, wobei:
**Zeichnung 1** stellt eine seitliche Ansicht der Vorrichtung mit der Sammelvorrichtung im Bereich der Spiralproduktion im Sinne der Erfindung dar.
**Zeichnung 2** stellt eine Draufsicht der Vorrichtung mit der Sammelvorrichtung im Bereich der Entladung dar.
**Zeichnung 3** zeigt verschiedene Windungsformen der Spiralen, die nach der Methode und der Vorrichtung im Sinne der Erfindung hergestellt werden können.
**Zeichnung 4** stellt eine allgemeine geometrische Beschreibung einer beliebigen Spiralwindung dar.
**Zeichnung 5** zeigt schematisch die verschiedene Phasen der Methode zur Herstellung der Spirale im Sinne der Erfindung.

Zur besseren Betrachtung der Bewegungen und der Phasen der Methode im Sinne der Erfindung wird nachfolgend die Form einer beliebigen Windung der Spirale geometrisch beschrieben. Es werden zwei sich nicht kreuzende und im Raum senkrechte Achsen X und Y definiert.

Die zu produzierende Spirale wird vollständing durch die Festlegung der Polygone ihrer Windungen definiert. Das Polygon einer beliebigen Windung (Zeichnug 4) wird durch die Folge der Paare (I_{I}, Φ_{I}) definiert, wobei I_{I}, die Länge der Seite A_{I}A_{I+1} und Φ_{I} der Aussenwinkel zwischen den Seiten A_{I}A_{I+1} und A_{I+1}A_{I+2}. Ferner werden der Punkt K und dessen Abstände C_{I} von den Ecken A_{I} des Polygons der Windung definiert.

Nach der Methode im Sinne der Erfindung folgt die Produktion der Spirale in nachstehenden Schritten: erstens wird der Draht um eine Länge A₁A₂=I₁ vorgeschoben und gerichtet längs der Achse X (Zeichnung 5α), während die Biegevorrichtung unbeweglich bleibt. Danach wird eine Länge A₂A₃=I₂ des Drahtes vorgeschoben und gerichtet (Zeichnung 5α und 5β), während sich die Biegevorrichtung gleichzeitig mit der vorgeschobenen Drahtlänge I₂ sich bewegt und die bereits gerichtete Drahtlänge A₁A₂=I₁ um den Winkel Φ₁ (Zeichnung 5α und 5β) biegt. Als nächstes wird die Biegevorrichtung bis zur Position A₃ bewegt, die von der Strecke A₂A₃=I₂ (Zeichnung 5γ) definiert wird. Auf dieser Weise ist ein Teil A₁A₂A₃ der Spiralwindung hergestellt worden. Beim nächsten Schritt wird der Draht um eine Länge I₃ vorgeschoben, mit gleichzeitiger Bewegung der Biegevorrichtung und Biegung des Drahtes um den Winkel Φ₂. Die oben beschriebenen Bewegungen werden wiederholt bis die Produktion der Windung und ferner die der Spirale vervollständigt wird.

Die bereits produzierten Windungen werden von einer Sammelvorrichtung aufgenommen und folgen den Produktionsbewegungen der unter Produktion befindlichen Windungen. Während der Produktion der Länge A₁A₂ (Zeichnung 5α und 5β) drehen sich die bereits produzierten Windungen um den Punkt K um den Winkel γ=γ₁+γ₂ und gleichzeitig bewegt sich der Punkt K auf der Achse Y (die unterschiedliche Positionen des Punktes K werden in Zeichnung 5α und 5β gezeigt). Die Bewegung des Punktes K findet so statt, dass der Abstand KA₂=C₂ immer konstant bleibt.

Synchron mit der Verlagerung und Drehung der bereits produzierten Windungen vergrössert sich das Aufnahmevolumen der Sammelvorrichtung, so dass sie die neu produzierten Windungen aufnehmen kann. Die Vergrösserung des Aufnahmevolumens der Sammelvorrichtung kann kontinuierlich und synchron mit der Produktion der neuen Windungen oder schubweise jeweils nach der Produktion einer bestimmten Anzahl von Windungen stattfinden.

Ferner ist die Produktion von Spiralen deren Windungen Kreise oder Bögen sind, oder ein Teil einer Windung ein Bogen und der Rest ein offenes Polygon ist, durch Ersetzen der Biegevorrichtung durch eine geeignete Vorrichtung zur Produktion bogenförmiger Windungen möglich.

Die oben beschriebene Methode im Sinne der Erfindung lässt sich durch die Vorrichtung, die unten detailliert beschrieben wird, realisieren. Die einzelnen Funktionen werden von einer computergesteuerten Kontrolleinheit überwacht und gesteuert.

Der Draht, Betonstahl oder das metallische Rohr (2) auf der Haspel (1), wird von der Richt- und Messvorrichtung (3) gezogen und gerichtet und wird mit Hilfe eines Servomotors (4) zur Biegevorrichtung (6) vorgeschoben. Die Biegevorrichtung (6) ist so angeordnet, dass der Draht, Betonstahl oder das metallische Rohr (2) auf der horizontalen Ebene gebogen wird und die produzierten Windungen (21) die Biegeebene nach unten, mit Hilfe der Gravitation, verlassen und werden von der Sammelvorrichtung aufgenommen. Die Biegevorrichtung (6) dreht sich und biegt den Draht, Betonstahl oder das metallische Rohr (2) um einen geeigneten Winkel, angetrieben von einem Servomotor (5) und ist auf einer Laufkatze (7) befestigt, die auf zwei Schienen (8) liegend und von einem Servomotor (10) angetrieben sich parallel zum vorgeschobenen Draht, Betonstahl oder dem metallischen Rohr (2) bewegt. Der Servomotor (10) treibt die Laufkatze (7) der Biegevorrichtung (6) so an, dass das synchrone Vorschieben und Biegen des Drahtes, Betonstahls oder des metallischen Rohrs (2) zur Produktion einer Seite einer Windung nach der oben beschriebenen Methode im Sinne der Erfindung realisiert wird. Das ganze System ist auf einen festen Rahmen (9) befestigt, der seinerseits auf einer festen Konstruktion (15) in geeigneter Höhe befestigt wird, so dass die produzierten Windungen von einer Sammelvorrichtung aufgenommen werden können.

Die produzierten Windungen (21) werden in einer Sammelvorrichtung, die sich dreht, ihr Fassungsvermögen variiren und sich senkrecht zu der Vorschubrichtung, des Drahtes, Betonstahls oder des metallischen Rohres bewegen kann, aufgenommen, die oben beschriebene Methode realisierend.

Die bereits produzierten Windungen (21) werden in der Sammelvorrichtung von einer ausreichenden Anzahl von senkrechten Armen (11) (im Beispiel der Zeichnungen 1 und 2 vier Paare) seitlich und von den Stäben (20), die auf einer Basis (26) befestigt sind, nach unten begrenzt. Die senkrechten Arme (11) sind auf geeignete Weise auf den Führungen (22) befestigt und werden mit Hilfe von Schnecken, die von den Drehrädern (23) manuell angetrieben werden, auf diesen Führungen (22) bewegt. Es ist möglich die *Drehräder* (23) auch mit Hilfe von Motoren anzutreiben. Die *Basis* (26) und die Stäbe (20) bilden in der Sammelvorrichtung die untere Begrenzungsebene der bereits produzierten Windungen (21) der Spirale. Die *Basis* (26) ist auf einer hohlen Achse (24), die sich auf einer inneren Führung senkrecht nach oben und nach unten bewegen kann, befestigt und wird von einer Schnecke (25), die ihrerseits von einem geeigneten Motor (16) angetrieben wird, angetrieben. Die *Basis* (26) zusammen mit den Stäben (20) dreht sich um die senkrechte Achse (24), auf der sie lagert, so frei, dass ihre Drehung unabhängig von der nach oben und nach unten senkrechten Bewegung ist. Auf dieser Weise wird das Variieren des Fassungsvermögens der Sammelvorrichtung während der Produktion der Windung (21) der Spirale, wie die oben beschriebenen Methode es fordert, realisiert.

Die bereits produzierten Windungen (21) und die Sammelvorrichtung, die aus den senkrechten Armen (11), den Stäben (20) und der *Basis* (26) besteht, drehen sich um eine Achse, die identisch zur Drehachse der hohlen Achse (24) und der Schnecke (25) ist. Die Führungen (22) sind auf einer Achse, die auf geeigneter Weise auf der Laufkatze (13) befestigt sind und von einem geeigneten Motor (14) angetrieben werden, befestigt. Die senkrechten Arme (11) sind paarweise montiert (Zeichnung 2) und zwischen den zwei Armen eines Paares befindet sich ein Stab (20). Zusammen mit den Führungen (22) drehen sich die Stäbe (20) und die bereits produzierten Windungen folgen gleichzeitig dieser Drehbewegungen. Auf diese Weise wird die Forderung der mit der Biegung des Drahtes, Betonstahles oder des metallischen Rohres (2) synchronen Drehung der bereits produzierten Windungen im Sinne der Erfindung realisiert.

Die Sammelvorrichtung für die bereits produzierten Windungen (21) zusammen mit den Mechanismen und Motoren ist auf einer Laufkatze (13), die auf geeigneter Weise auf Führunge (19) lagert, befestigt.

Der synchronisierte Ablauf der nötigen Bewegungen findet mit Hilfe einer zentralen Kontrolleinheit, die die Motoren auf geeignete Weise steuert, statt.

Die Bewegung des Tragrahmens (7) der Biegeeinheit (6) und die der Laufkatze (13) der Sammelvorrichtung können natürlich auch anders realisiert werden, wie z.B. mit Hilfe geeigneten Motoren auf den Rahmen (9), (15) und (18) auf denen die einzelnen Mechanismen lagern und die Übertragung der Bewegung auf den Tragrahmen (7) und der Laufkatze (13) kann mit Hilfe von Ketten, Riemen oder Schnecken und alternativ mit Motoren auf den Tragrahmen (7) und der Laufkatze (13) und die Übertragung der Bewegung mit Zahnräder und gezahnten Stäben oder mit Schnecken erfolgen.

Ferner ist die Produktion von kreisförmigen Windungen oder bogenförmigen Windungssegmenten durch manuellen oder automatisierten Austausch der Biegewerkzeugen (27) und (28) möglich.

Ausserdem ist zur Produktion von Windungen mit unterschiedlichen Radien der automatische Austausch von Werkzeugen, die in einem geeigneten Magazin lagern können, möglich.

Nach der Produktion der gewünschten Spirale wird der Draht, Betonstahl oder das metallische Rohr (2) im Bereich der Biegeeinheit (6) von einem geeigneten Schneidewerkzeug geschnitten.

Die Biegewerkzeuge (27) und (28) der Biegeeinheit (6) halten den Draht, Betonstahl oder das metallische Rohr (2) während des gleichzeitigen Vorschubs und Biegens auf geeignete Weise so fest, dass die Drehung des Drahtes, Betonstahls oder des metallischen Rohres (2) um die eigene Achse nicht möglich ist. So wird im Falle des Vorhandenseins von Unregelmässigkeiten im Querschnitt des Drahtes, Betonstahls oder des metallischen Rohres (2) eine unerwünschte Verdrehung vermieden. Auf diese Weise wird die Produktion einer hochqualitativen Spirale gewährleistet.

Die Vorteile der Erfindung sind:

Optimales Halten der bereits produzierten Windungen (21) der Spirale, das hohe Bewegungsgeschwindigkeiten der einzelnen Mechanismen erlaubt und auf diese Weise eine sehr hohe Produktivität gewährleistet.

Minimierung der zur Produktion einer Spirale mit vorgegebenen Windungsformen nötigen Bewegungen, was zur einer Minimierung der Trägheitskräfte und nötigen Betriebsleistungen führt. Aufgrund des dadurch gewährleisteten niedrigen Energieverbrauchs ist ein ökonomischer Betrieb der Vorrichtung und eine hohe Produktivität sichergestellt.

Minimierung der Abmessungen der Vorrichtung, was zur Minimierung der Massen, Minimierung der Trägheiten und somit zur Maximierung der Bewegungsgeschwindigkeiten und der Produktivität führt. Ferner hat die Minimierung der Abmessungen einen geringeren Platzbedarf der Vorrichtung zur Folge.

Grosse Flexibilität der Vorrichtung, weil wegen der zentralen Kontrolleinheit, die die geeigneten Motoren steuert und die Bewegungsablaufe überwacht und somit Spiralen jeder beliebigen Windungsform produziert werden können.

Minimierung der zur Produktion von unterschiedlichen Spiralen nötigen Umstellungszeiten aufgrund der hohen Flexibilität der Vorrichtung.

Sehr einfaches Programmieren der Vorrichtung mit Hilfe eines Computers. Die zu produzierenden Formen und Abmessungen der Spiralen werden nach dem Programmieren in einem geeigneten Speichermedium gespeichert und können bei Bedarf von der zentralen Kontrolleinheit abgerufen und geladen werden.

Es muss betont werden, dass der Nutzen der hier beschriebenen Methode und Vorrichtung mit steigendem Gewicht, Abmessungen und Kompliziertheit der Windungen der zur produzierenden Spiralen um so grösser wird.

Schliesslich erlauben die Methode und die Vorrichtung im Sinne der Erfindung die einfache und schnelle Produktion von Spiralen aus Draht, Betonstahl oder einem metallischen Rohre beliebigen Querschnittes mit nicht nur identischen, sondern auch unterschiedlichen Windungsformen.

Bei jedem der folgenden Ansprüche überall dort wo technische Charakteristika erwähnt werden, sind diese von beiliegenden Zeichnungen und Zahlen begleitet, die nur dem Zweck des besseren Verständnisses der Ansprüche dienen und können auf keinen Fall die Betrachtung jedes Elementes, das durch diese Zahlen anhand von Beispielen wieder erkannt wird, eingeschränkt werden.

## Patentansprüche

1. Verfahren zur Produktion von Spiralen aus Draht, Betonstahl oder einem metallischen Rohr (2) beliebigen Querschnittes mit nicht nur identischen, sondern auch unterschiedlichen Formen jeder einzelnen Windung, bei der Draht, Betonstahl oder das metallische Rohr beliebigen Querschnittes (2) in eine Richteinheit vorgeschoben wird, und in eine Biegeeinheit gebogen wird, bei der die Spirale senkrecht nach unten produziert wird und mit Hilfe der Gravitation die Produktionsebene der Windungen, die ihrerseits von einer geeigneten Sammelvorrichtung aufgenommen werden, befreit und welche bereits produzierten Windungen (21) in der Sammelvorrichtung, deren Fassungsvermögen sich der Grösse und Abmessung der bereits produzierten Windungen entsprechend ändert, seitlich und von unten geeignet gehalten werden,dadurch gekennzeichnet, dass die Produktion einer Seite der Windung gleichzeitig mit der Biegung des Winkels zwischen der unter Produktion befindlichen und der davor produzierten Seite erfolgt durch die Bewegung der Biegeeinheit (6) zusammen mit dem vorgeschobenen, unter Gestaltung befindlichen Draht, Betonstahl oder metallischen Rohr (2), welches vorgeschoben und im Falle nicht geraden Drahtes, Betonstahls oder metallischen Rohres (2) auch gerichtet wird, und dass die bereits produzierten Windungen (21) der Spirale die Bewegung der Sammelvorrichtung so folgen, dass deren geometrischer Mittelpunkt asymptot senkrecht zu der Vorschubrichtung des Drahtes, Betonstahls oder metallischen Rohres (2) sich bewegt und gleichzeitig sich so dreht, dass die im Augenblick unter Produktion befindliche Ecke der Windung auf der Vorschubgeraden des Drahtes, Betonstahls oder metallischen Rohres (2) befindet.

2. Vorrichtung zur Durchführung des Verfahrens gemäss Anspruch 1, die aus einer Biegeeinheit (6) zur Biegung des Drahtes, Betonstahls oder metallischen Rohres (2), die von einem geeigneten Motor (5) angetrieben wird, aus einer Vorschubeinheit (3), die von einem geeigneten Motor (4) angetrieben wird und aus einer geeignet beweglichen Sammelvorrichtung, die die produzierten Windungen (21) der Spirale aufnimmt, besteht, die dadurch gekennzeichnet ist, dass die Biegeeinheit auf einem beweglichen Rahmen befestigt ist, der in die Richtung des vorgeschobenen Drahtes bewegt wird, dass die Biegeeinheit zusammen mit der unter Produktion befindlichen, vorgeschobenen Seite der Windung bewegt wird, und dass der Winkel zwischen der unter Produktion befindlichen, vorgeschobenen Seite der Windung und der davor produzierten Seite der Windung gleichzeitig gebogen wird, und dass die Sammelvorrichtung senkrecht auf die Richtung des vorgeschobenen Drahtes bewegt wird und gleichzeitig sich so dreht, dass die im Augenblick unter Produktion befindliche Ecke der Windung auf der Vorschubgeraden des Drahtes, Betonstahls oder metallischen Rohres befindet.

3. Vorrichtung nach Anspruch 2, dadurch gekennzeichnet dass sie eine bewegliche Biegeeinheit (6), die auf einem beweglichen Rahmen (7) befestigt ist, der sich seinerseits geeignet auf Schienen (8), bewegt, beinhaltet.

4. Vorrichtung nach Anspruch 2, dadurch gekennzeichnet dass sie eine Biegeeinheit (6), die auf einen beweglichen Rahmen (7) befestigt ist, der seinerseits auf einen festen Rahmen (9) in geeigneter Höhe so gelagert ist, dass die produzierten Windungen (21) der Spirale von einer Sammelvorrichtung aufgenommen werden können.

5. Vorrichtung nach Anspruch 2, dadurch gekennzeichnet dass sie eine Sammelvorrichtung, die aus einer genügenden Anzahl, auf Führungen (22) gelagerten, senkrechten und mittels einer Schnecke und mit Hilfe eines Drehrades (23) beweglichen Armen (11) und einer genügenden Anzahl von zwischen den Armen (11) beweglichen Stäben (20), besteht, beinhaltet.

6. Vorrichtung nach Anspruch 2, dadurch gekennzeichnet dass sie eine Sammelvorrichtung beinhaltet, die geeignete senkrecht Arme (11) und geeignete Stäbe (20), die auf einer Basis (26) lagern, welche ihrerseits geeignet gelagert sich um ein Rohr (24) bewegen, welches geeignet gelagert mittles einer Schnecke (25) mit Hilfe eines Motors (16) sich frei, die Stäbe (20) und deren Basis (26) mitbewegend, senkrecht auf und ab bewegt, beinhaltet, wobei die Führungen (22) auf denen die senkrechten Arme (11) lager, fest mit einer von einem Motor (14) angetriebenen Achse, derer Bewegung über die senkrechten Arme (11) auf die Stäbe (20) übertragen wird, verbunden ist und sich somit die Sammelvorrichtung mit den aufgenommenen, bereits produzierten Windungen (21) der Spirale dreht.

7. Vorrichtung nach Anspruch 2, dadurch gekennzeichnet dass sie eine Sammelvorrichtung beinhaltet, die geeignet auf einer mit Hilfe eines geeigneten Motors (12) angetrieben, auf geeigneten Führungen (19) auf einen asymptot senkrecht zu der Vorschubrichtung des Drahtes, Betonstahls oder des metallischen Rohres (2) aufgestellten Rahmen (18) sich bewegenden Laufkatze (13), geeignet gelagert ist.

8. Vorrichtung nach Anspruch 2, dadurch gekennzeichnet dass sie eine auf einem Rahmen (7) befestigte Biegeeinheit (6), die geeigneten Werkzeuge (27, 28) beinhaltet, die den Draht, Betonstahl oder das metallische Rohr (2) festhalten, ohne eine Verdrehung zuzulassen.

## Claims

1. Method of production of spiral forms made of wire or rod or metal tube (2), of various diameter with not only identical but also different shape of each stirrup which is characterised by means for the simultaneous production of one side of the spiral form with the creation of the angle between the produced side with the adjacent produced side, which is achieved by the simultaneous motion of a bending mechanism (6) and the alimentation of the wire to be shaped or rod or metal tube (2), which is also fed and also straightened in the case of a non-straight wire or rod or metal tube (2) and which method is characterised by means for the spiral form is produced vertically downwards and with the gravity's assistance the level of the production of spiral forms is liberated from the already produced spiral forms, which are collected on a special collection unit and where the already produced spiral form (21) is held in the right way sideways and on the side below, and the capacity of the collection unit is changeable depending with the size of the already produced spiral form, which is also characterised by means for that the already produced spiral form (21) moves along with the collection unit in such a correct manner, so that its centre moves vertically toward the alimentation direction of the wire. the rod or the metal tube, and simultaneously rotates in such a way, so that the upper part of the stirrup which is being produced is in an aligned position with the alimentation of the wire or rod or metal tube.

2. Machine to produce spiral forms made of wire or rod or metal tube (2), of various diameter with not only identical but also different shape of each stirrup which applies the Method of Claim 1 and is characterised by means for it comprises of a bending head (6) for the wire's or rod's or metal tube's bending (2) which is moved by the adequate motor (5), where the bending head (6) is placed on a moving conveyor (7) and an alimentation and straightening mechanism (3), which is moved by the adequate motor (4) and by an adequate moving mechanism of collection and restraint of the produced spiral form.

3. Machine to produce spiral forms made of wire or rod or metal tube (2) of various diameter with not only identical but also different shape of every spiral form of each stirrup based on Claim 2, which is characterised by means for it includes a bending head (6), which is placed on a moving conveyor (7) which is moved on guides (8) through the adequate planes.

4. Machine to produce spiral forms made of wire or rod or metal tube (2) of various diameter with not only identical but also different shape of every spiral form of each stirrup based on Claim 2, which is characterised by means for it comprises of a bending head (6) on a movable conveyor (7), which is placed on a frame (9) at an adequate height so that the spiral forms produces are stacked (21) from the collection mechanism.

5. Machine to produce spiral forms made of wire or rod or metal tube (2) of various diameter with not only identical but also different shape of every spiral form of each stirrup based on Claim 2, which is characterised by means for it includes a collection mechanism, which comprises of sufficient number of pilasters couples (11), which are placed on guides (22) and are moved by a screw with the assistance of adequate volants (23) and of adequate number of joists (20) each one of which can move between the respective pilasters couple.

6. Machine to produce spiral forms made of wire or rod or metal tube (2) of various diameter with not only identical but also different shape of every spiral form of each stirrup based on Claim 2, which is characterised by means for it comprises of a collection mechanism, which includes the adequate pilasters (11) and the adequate joists (20), which joists (20), are placed on the base (26), which in its turn is placed adequately in such a manner,, so that it can rotated freely around the tube (24), which due to its adequate placement, ascends or descends moving from the screw (25) and the adequate motor (16), drawing along with it, the joists (20) and their base (26), and in addition the guides (22) on which the pilasters (11) are placed, are adjoint to an axis, which rotates by an adequate motor (14) and which rotation is transferred through the pilasters (11) to the joists (20) and thus, the collection unit is rotated with the content of the already produced spiral form.

7. Machine to produce spiral forms made of wire or rod or metal tube (2) of various diameter with not only identical but also different shape of every spiral form of each stirrup based on Claim 2, which is characterised by means for it comprises of a collection mechanism, which is adequately placed on the conveyor (13) which is moved on the frame (18) on the right guides (19) moved by the adequate motor (12), which frame (18) is placed vertically to the direction of the wire or rod or metallic tube (2).

8. Machine to produce spiral forms made of wire or rod or metal tube (2) of various diameter with not only identical but also different shape of every spiral form of each stirrup based on Claim 2, which is characterised by means for it comprises of a bending head (6) moving on a conveyor (13), which includes the right bending tools (27) and (28) which constraint adequately the wire or rod or metallic tube (2) during the in motion bending, so that the wire or rod or metallic tube is not distorted.

## Revendications

1. Méthode de production de spirales faites de fil ou barre lisse ou cranté ou de tube métallique(2), de différentes sections (diamètres) avec des possibilités de formes identiques mais aussi de formes différentes pour chaque spire. Cette méthode se définie par la production simultanée d'un côté de la spirale avec la formation d'un angle entre le côté en cours de production et le côté précédent. Cet angle est produit par le déplacement combiné d'un mécanisme de cintrage (6) et le mouvement d'avance vers le point de façonnage du fil ou barre, lisse ou cranté (ou du tube métallique)-(2). Le fil ou barre, lisse ou cranté (ou le tube métallique)-(2)avance et est redressé simultanément (dans le cas d'emploi de matériau en bobines non redressé). Cette méthode est caractérisée par le façonnage de la spirale à partir du haut vers le bas et grâce à la gravité les spires déjà produites sont dégagées du plan de façonnage des spires. Les spires produites (21) sont reçues par un mécanisme collecteur adapté. Les spires déjà produites sont maintenues en dessous et latéralement par le collecteur, celui-ci à la faculté d'adapter sa contenance au fur et à mesure de la production des spires successives (21). Une autre caractéristique de la méthode est que les spires déjà produites (21) et le collecteur (mécanisme de réception) se déplace de manière similaire de façon à ce que leur centre se déplace perpendiculairement à l'axe d'avance du fil lisse ou cranté (ou du tube métallique)-(2), simultanément l'ensemble des spires produite et collecteur tourne sur lui-même de façon à ce que l'angle juste formé se trouve dans l'axe d'avance du fil ou barre, lisse ou cranté (ou du tube métallique)-(2).

2. Machine de production de spirales faites de fil lisse ou cranté ou de tube métallique(2) de différentes sections (diamètre) avec des possibilités de formes identiques mais aussi de formes différentes pour chaque spire laquelle matérialise l'objet de l'AVIS-1. La machine est constituée d'un cintreur (6) pour le façonnage de plis sur le fil ou barre, lisse ou cranté ou de tube métallique(2), il est monté sur un chariot mobile (7) et mû par un moteur approprié (5). La machine est également constituée d'un système d'avance et de dressage (3), mû par un moteur approprié (4) et d'un collecteur (mécanisme de réception) mobile et adaptable qui maintient les spires déjà produites (21).

3. Machine de production de spirales faites de fil ou barre, lisse ou cranté ou de tube métallique(2) de différentes sections (diamètre) avec des possibilités de formes identiques mais aussi de formes différentes pour chaque spire conformément à l'AVIS-2, laquelle se caractérise par la présence d'un cintreur (6) lequel est monté sur un chariot mobile (7), lequel se meut sur des guides(8) grâce à des sièges adaptés.

4. Machine de production de spirales faites de fil ou barre, lisse ou cranté ou de tube métallique(2) de différentes sections (diamètre) avec des possibilités de formes identiques mais aussi de formes différentes pour chaque spire conformément à l'AVIS-2, laquelle se caractérise par la présence d'un cintreur monté sur un chariot mobile (7) lequel repose sur un cadre (9), d'une hauteur adaptée de manière à permettre la réception par le collecteur (mécanisme de réception) des spires déjà produites (21).

5. Machine de production de spirales faites de fil ou barre, lisse ou cranté ou de tube métallique(2) de différentes sections (diamètre) avec des possibilités de formes identiques mais aussi de formes différentes pour chaque spire conformément à l'AVIS-2, laquelle se caractérise par la présence d'un collecteur (mécanisme de réception) lequel est constitué d'un nombre nécessaire de bras supports verticaux (11), lesquels sont montés sur des guides (22) et se déplacent grâce à une vis sans fin mue par un volant (23), il est également constitué d'un nombre nécessaire de profilé (20) qui peuvent se déplacer de haut en bas entre les bras supports verticaux (11).

6. Machine de production de spirales faites de fil ou barre, lisse ou cranté ou de tube métallique(2) de différentes sections (diamètre) avec des possibilités de formes identiques mais aussi de formes différentes pour chaque spire conformément à l'AVIS-2, laquelle se caractérise par la présence d'un collecteur (mécanisme de réception) lequel est constitué de bras supports verticaux (11) adaptés et de profilés (20), ces derniers reposent sur une embase (26), laquelle à son tour est montée de manière adéquate pour pouvoir tourner sur elle même librement autour du tube (24). Le tube grâce à son siège idoine monte et descend, mû par une vis sans fin (25)et un moteur adéquat (16), entraînant dans son mouvement les profilés (20) et leur embase (26). De plus les guides sur lesquels reposent les bras supports verticaux (11) sont solidaires d'un axe qui tourne sur lui-même, mû par un moteur idoine (14). Ce mouvement de rotation est transmis par les bras supports verticaux aux profilés(20), ainsi l'ensemble du collecteur (mécanisme de réception) et son contenu de spires déjà produites (21) tournent sur lui-même.

7. Machine de production de spirales faites de fil ou barre, lisse ou cranté ou de tube métallique(2) de différentes sections (diamètre) avec des possibilités de formes identiques mais aussi de formes différentes pour chaque spire conformément à l'AVIS-2, laquelle se caractérise par la présence d'un collecteur (mécanisme de réception)lequel repose de manière adéquate sur le chariot (13) lequel se déplace sur un cadre (châssis) (18) grâce à des guide, mû par un moteur idoine (12), ce châssis (18)est disposé perpendiculairement à l'axe du fil ou barre, lisse ou cranté (ou du tube métallique)-(2).

8. Machine de production de spirales faites de fil ou barre, lisse ou cranté ou de tube métallique(2) de différentes sections (diamètre) avec des possibilités de formes identiques mais aussi de formes différentes pour chaque spire conformément à l'AVIS-2, laquelle machine est constituée d'un cintreur (6) mobile sur un chariot (13). Ce cintreur comporte des outils de cintrage (27) et (28), lesquels maintiennent le fil ou barre, lisse ou cranté (ou le tube métallique)-(2) durant le mouvement de pliage de manière à ce que le fil ou barre, lisse ou cranté (ou le tube métallique)-(2) ne soit pas tordu.
